# EUROPÄISCHE PATENTSCHRIFT

(11) **EP 1 470 894 B1**
(45) Veröffentlichungstag und Bekanntmachung des Hinweises auf die Patenterteilung: **26.07.2006**
(21) Anmeldenummer: 03405282.9
(22) Anmeldetag: 22.04.2003
(51) Int. Cl.: B24B 53/00, B24B 53/04

(54) **Vorrichtung zum Konditionieren einer topfförmigen Schleifscheibe einer Schleifmaschine**
Apparatus for dressing a cup-shaped grinding wheel
Dispositif pour le dressage d'une meule cupuliforme

(43) Veröffentlichungstag der Anmeldung: 27.10.2004
(73) Patentinhaber: Agathon AG Maschinenfabrik, 4503 Solothurn (CH)
(72) Erfinder: Pfluger, Dr. Walter H., 4515 Oberdorf (CH)
(74) Vertreter: BOVARD AG

(56) Entgegenhaltungen:
- EP-A- 0 909 611
- EP-A- 1 063 057
- DE-U- 29 707 235
- US-A- 5 833 520

## Beschreibung

Die vorliegende Erfindung bezieht sich auf eine Schleifmaschine mit einer Vorrichtung zum Konditionieren einer topfförmigen Schleifscheibe dieser Schleifmaschine zum Schleifen von Werkstücken, bei welcher die topfförmige Schleifscheibe um eine Schleifscheibenachse drehbar und antreibbar ist, die in einem an der Schleifmaschine angeordneten Schlitten gehalten ist, und bei welcher die topfförmige Schleifscheibe zur Konditionierung in Wirkverbindung mit an der Schleifmaschine angeordneten Werkzeugen bringbar ist. Derartige Schleifmaschinen sind aus EP-A-909 611 A bekannt.

Derartige Schleifmaschinen werden insbesondere zum Schleifen von Wendeschneidplatten verwendet. Hierbei wird angestrebt, dass die Schleifscheibe in einem möglichst optimalen Zustand gehalten werden kann, damit die geforderte Effizienz, die Genauigkeiten und die Qualität eingehalten werden können. Ein möglichst optimaler Zustand einer Schleifscheibe ist dann erreicht, wenn sie eine maximale Schärfe aufweist, das heisst, dass der Kornüberstand gegenüber dem Bindematerial, das die Körner bindet, so gross wie möglich ist, dass sie rein ist, das heisst, dass die Zwischenräume zwischen Korn und Bindematerial möglichst frei sind, und dass sie richtig profiliert ist, das heisst, dass sie von Zeit zu Zeit neu profiliert werden muss. Unter Konditionieren einer Schleifscheibe versteht man somit das Reinigen, Schärfen und Profilieren der Schleifscheibe.

Aus der EP-A-0 909 611 ist ein Verfahren bekannt, mittels welchem die Schärfe einer metallgebundenen Schleifscheibe verbessert werden kann. Hierbei ist eine Elektrode vorgesehen, die der Schleifscheibe gegenüberliegend angeordnet ist, getrennt durch einen Spalt, in welchen Spalt ein elektrolytisches Kühlschmiermittel eingebracht wird. Die Elektrode ist mit dem negativen Pol einer Stromquelle verbunden, während die Schleifscheibe mit dem positiven Pol dieser Stromquelle verbunden ist. Durch den Spalt wird ein Strom geleitet, der eine Auflösung der Metallbindung in Ionen bzw. eine Umwandlung der Metallbindung in Hydroxide und Oxide zur Folge hat. Die Metallbindung wird elektrochemisch zurückgesetzt, der Überstand der Schleifkörner wird erhöht, die Schleifscheibe wird so geschärft.

Mit diesem Verfahren kann somit eine metallgebundene Schleifscheibe geschärft werden, eine Reinigung der Zwischenräume zwischen den Schleifkörnern ist dadurch aber nicht gewährleistet. Zudem funktioniert dieses Verfahren nur bei metallgebundenen Schleifscheiben, Schleifscheiben mit anderen nicht leitenden Bindungsmaterialien, wie beispielsweise aus Kunstharz oder Keramik, können so nicht geschärft werden.

Es ist auch bekannt, dass derartige Schleifscheiben mit einer topfförmigen Scheibe konditioniert werden. Je nach Härte, Korngrösse und Drehgeschwindigkeit dieser topfförmigen Scheibe wird als Konditionierresultat eher ein Abrichten bzw. eher ein Reinigen erhalten, es müssen demzufolge Kompromisse eingegangen werden, wodurch beispielsweise ein Schärfen nicht in optimaler Weise erreicht werden kann. Eine derartige Einrichtung ist beispielsweise im DE-U-297 07 235 dargestellt.

Aus der US-A 5 833 520 ist eine Einrichtung bekannt, mit welcher über eine Elektrode eine Polierscheibe durch elektrochemische Behandlung geschärft wird. Zudem ist noch eine Abrichteinrichtung zum Abrichten der Polierscheibe angebracht. Ein Abrichten lässt sich damit aber nur ausführen, wenn die elektrochemische Schärfung ausgesetzt ist. Zudem lassen sich nur metallgebundene Polierscheiben so behandeln.

Die Aufgabe der vorliegenden Erfindung besteht nun darin, eine Vorrichtung für eine Schleifmaschine zu schaffen, mit welcher die Schleifscheibe in optimaler Weise konditioniert werden kann, wobei mindestens Teile dieses Konditioniervorgangs aus Gründen der Effizienz auch während des Schleifvorgangs durchgeführt werden können sollen.

Erfindungsgemäss erfolgt die Lösung dieser Aufgabe durch die Merkmalen des Anspruchs 1.

Mit der Verwendung von zwei Werkzeugen gleichzeitig lässt sich die Schleifscheibe in optimaler Weise konditionieren.

In vorteilhafter Weise weist das erste Werkzeug die Form einer Topfscheibe auf, welche auf eine im ersten Linearantrieb drehbar gelagerten Welle aufgesetzt ist, die parallel zur Schleifscheibenachse ausgerichtet ist, und die ringförmige Stirnfläche der Topfscheibe gegen die kreisringförmige Bearbeitungsfläche der Schleifscheibe gerichtet ist. Durch die geeignete Wahl der Härte dieser Topfscheibe kann die Schleifscheibe in optimaler Weise gereinigt, und geschärft oder profiliert werden.

Wenn die Schleifscheibe eine metallische Bindung aufweist, ist es vorteilhaft, das zweite Werkzeug als Elektrode auszubilden, welche auf dem zweiten Linearantrieb aufgesetzt ist, und die so ausgebildet ist, dass sie die kreisringförmige Bearbeitungsfläche über einen Teil des Umfangs abdeckt, wobei die Elektrode und die Schleifscheibe jeweils mit einer Stromquelle verbunden sind, und im Spalt zwischen Elektrode und Schleifscheibe ein elektrolytisches Kühlschmiermittel vorhanden ist. Mit dieser Elektrode ist ein optimales Schärfen der Schleifscheibe erreichbar.

In vorteilhafter Weise ist der zweite Linearantrieb mit einer drehbar gelagerten Welle ausgestattet, die parallel zur Schleifscheibenachse ausgerichtet ist, auf dem ein das Wellenende abdeckender Adapter anbringbar ist, in welchem die Elektrode befestigbar ist. Dieser Adapter und die Elektrode können weggenommen werden, somit kann das auf diesen zweiten Linearantrieb aufsetzbare zweite Werkzeug ebenfalls die Form einer Topfscheibe aufweisen, deren ringförmige Stirnfläche gegen die kreisringförmige Bearbeitungsfläche der Schleifscheibe gerichtet ist. Mit dieser Ausgestaltung der Erfindung kann zur Konditionierung einer Schleifscheibe, die keine metallische Bindung aufweist, an Stelle der Elektrode diese Topfscheibe eingesetzt werden, somit lassen sich sowohl metallgebundene wie auch nicht metallgebundene Schleifscheiben durch den Einsatz der entsprechenden Werkzeuge in optimaler Weise konditionieren.

Die beiden Topfscheiben ergänzen sich vorteilhaft, das heisst die härtere Topfscheibe dient zum Profilieren, die weichere Topfscheibe zum Schärfen bzw. Inprozess-Reinigen der Schleifscheibe.

Eine weitere vorteilhafte Ausgestaltung der Erfindung besteht darin, dass die Wellen des ersten Linearantriebs und des zweiten Linearantriebs über Antriebsmittel antreibbar sind. Durch Änderung bzw. Anpassung der Umfangsgeschwindigkeit der Topfscheiben an die Umfangsgeschwindigkeit der Schleifscheibe kann die Wirksamkeit der jeweiligen Werkzeuge für das Konditionieren der Schleifscheibe optimiert werden.

In vorteilhafter Weise ist am Schleifmaschinenständer eine weitere Vorrichtung zum Profilieren der Schleifscheibe angebracht, die mit einem Profilierwerkzeug ausgestattet ist, welches zum Profilieren mit der Schleifscheibe in Kontakt bringbar ist. Die Zustellbewegung erfolgt über die Schleifscheibenzustellung. Da ein Profilieren erst nach einer gewissen Anzahl von Schleifvorgängen notwendig ist, und das Profilieren ein neuerliches Korrigieren der Positionen zwischen Schleifscheibe und Werkstückhalter bzw. einem von diesem gehaltenen Werkstück erfordert, ist es nicht sinnvoll, ein Profilieren während eines Schleifprozesses durchzuführen. Demzufolge kann ohne weiteres der Profiliervorgang mit einer zusätzlichen Profiliervorrichtung ausgeführt werden, es ergibt sich dadurch kein ins Gewicht fallender zusätzlicher Zeitverlust.

Das erste Werkzeug und/oder das zweite Werkzeug kann während des Ablaufs eines Schleifvorgangs zum Schleifen eines Werkstücks über den ersten Linearantrieb bzw. über den zweiten Linearantrieb an die Schleifscheibe angestellt werden. Das Reinigen und gegebenenfalls das Schärfen der Schleifscheibe kann somit während der Durchführung eines Schleifvorgangs ausgeführt werden, es ergibt dadurch keinen Zeitverlust durch Verfahrwege.

Eine Ausführungsform der Erfindung wird nachfolgend anhand der beiliegenden Zeichnung beispielhaft näher erläutert.

Es zeigt
Fig. 1 in räumlicher Darstellung eine Ansicht des Schlittens mit Schleifscheibe, Werkstückhalterung und zusätzlicher Vorrichtung zum Abrichten;
Fig. 2 in räumlicher Darstellung die Anordnung des ersten Werkzeugs und des zweiten Werkzeugs in Bezug auf die Schleifscheibe;
Fig. 3 eine Ansicht von vorn auf die Schleifscheibe mit dem ersten Werkzeug und dem zweiten Werkzeug;
Fig. 4 eine Schnittdarstellung entlang Linie IV-IV durch die Einrichtung gemäss Fig. 3; und
Fig. 5 eine Schnittdarstellung entlang Linie V-V der Einrichtung gemäss Fig. 3.

Fig. 1 zeigt die topfförmige Schleifscheibe 1, die in einem Lagergehäuse 2 rotierend gehalten ist, und die über einen Motor 3 antreibbar ist. Das Lagergehäuse ist in bekannter Weise auf einer Schlittenanordnung 4 gehalten, durch welche die Schleifscheibe 1 in bekannter Weise bezüglich des zu schleifenden Werkstücks in die richtige Position verfahrbar ist. Dieses Werkstück ist in einer Werkstückhalteeinrichtung 5 eingespannt, welche Werkstückhalteeinrichtung 5 in bekannter Weise die erforderlichen Freiheitsgrade aufweist, damit das Werkstück in der gewünschten Art durch die Schleifscheibe 1 geschliffen werden kann.

In der Schleifmaschine ist zusätzlich noch eine Abrichteinrichtung 6 angeordnet, mit welcher die topfförmige Schleifscheibe 1 in bekannter Weise von Zeit zu Zeit profiliert werden kann.

Am Lagergehäuse 2 sind ein erster Linearantrieb 7 und ein zweiter Linearantrieb 8 angebracht. Der erste Linearantrieb 7 und der zweite Linearantrieb 8 sind nebeneinander angeordnet und parallel zur Schleifscheibenachse 18 ausgerichtet. Am ersten Linearantrieb 7 ist ein erstes Werkzeug 9 angebracht, während am zweiten Linearantrieb 8 ein zweites Werkzeug 10 angeordnet ist. Das erste Werkzeug 9 und das zweite Werkzeug 10 sind über den jeweiligen Linearantrieb 7 bzw. 8 in Schleifachsenrichtung gegen die kreisringförmige Bearbeitungsfläche 11 der Schleifscheibe 1 hin anstellbar und von dieser abstellbar. Mit diesem ersten Werkzeug 9 und dem zweiten Werkzeug 10 lässt sich die Schleifscheibe 1 konditionieren, wie nachfolgend noch beschrieben wird.

Insbesondere aus den Fig. 2 und 3 ist ersichtlich, dass das erste Werkzeug 9, das am ersten Linearantrieb 7 angebracht ist, die Form einer Topfscheibe 14 aufweist. Der erste Linearantrieb 7 und diese das erste Werkzeug 9 bildende Topfscheibe 14 sind so angeordnet, dass die ringförmige Stirnfläche 12 der Topfscheibe 14 gegen die kreisringförmige Bearbeitungsfläche 11 der Schleifscheibe 1 gerichtet ist. Diese Topfscheibe 14 ist auf eine im ersten Linearantrieb 7 drehbar gelagerte Welle aufgesetzt, wie später noch beschrieben wird, welche durch einen Hydraulikmotor 13 rotierend antreibbar ist. Selbstverständlich könnte anstelle des Hydraulikmotors auch ein anderer Motor, beispielsweise ein Elektromotor, eingesetzt werden.

Der zweite Linearantrieb 2 trägt ein zweites Werkzeug 10, das als Elektrode 15 ausgebildet ist. Diese Elektrode 15, die beispielsweise aus Kupfer oder Graphit bestehen kann, ist am vorderen Endbereich des zweiten Linearantriebs 8 befestigt, wie später noch gesehen wird. Diese Elektrode 15 ist so mit dem zweiten Linearantrieb 8 verbunden und weist eine solche Form auf, dass sie die kreisringförmige Bearbeitungsfläche 11 der Schleifscheibe 1 über einen bestimmten Winkel überdeckt, wie insbesondere aus Fig. 3 ersichtlich ist. Die Elektrode 15 ist in bekannter Weise mit einer nicht dargestellten Stromquelle verbunden und ist bezüglich des zweiten Linearantriebs 8 isoliert. Die Schleifscheibe 1, die bei Verwendung einer Elektrode 15 als zweites Werkzeug 10 eine metallische Bindung aufweist, ist ebenfalls in bekannter Weise mit der nicht dargestellten Stromquelle verbunden und gegenüber dem Gehäuse 2 isoliert. In den Spalt zwischen der Elektrode 15 und der kreisringförmigen Bearbeitungsfläche 11 der Schleifscheibe 1 wird in bekannter Weise ein elektrolytisches Kühlschmiermittel eingebracht, insbesondere über in der Elektrode 15 angebrachte Bohrungen, während zur Kühlung der Werkstücke das Kühlschmiermittel über Zuführleitungen 16 zugeleitet wird. Der Aufbau und die Arbeitsweise einer derartigen Einrichtung ist beispielsweise in der EP-A-0 909 611 beschrieben.

Wie aus der Schnittdarstellung gemäss Fig. 5 ersichtlich ist, ist die Topfscheibe 14 auf einer im ersten Linearantrieb 7 gelagerten Welle 17 aufgesetzt. Diese Welle 17 ist über den Hydraulikmotor 13 rotierend antreibbar, mit vorgegebener Drehzahl. Der erste Linearantrieb 7 ist CNC-gesteuert, die Topfscheibe 14 lässt sich dadurch in Richtung der Schleifscheibenachse 18 gegen die kreisringförmige Bearbeitungsfläche 11 der Schleifscheibe 1 hin anstellen, bis sie in Kontakt miteinander kommen. Die Körnung und die Härte der Topfscheibe 14 sind beispielsweise derart an die Eigenschaften der Schleifscheibe 1 angepasst, dass die Zwischenräume zwischen den Schleifkörnern der Schleifscheibe 1 durch den Abrieb der Topfscheibe 14 gereinigt werden. Dieses Reinigen kann je nach Erfordernis während des Durchführens eines Schleifvorganges, beispielsweise beim Schleifen einer Wendeschneidplatte, ausgeführt werden. Hierbei ist die Drehzahl der Topfscheibe 14 an die Drehzahl der Schleifscheibe 1 bzw. deren Umfangsgeschwindigkeit und den Eigenschaften der Schleifscheibe 1 angepasst. Dadurch wird eine schnelle und gute Reinigung mit minimalem Schleifscheiben- und Topfscheibenverschleiss erreicht.

Aus der Schnittdarstellung gemäss Fig. 4 ist ersichtlich, wie die Elektrode 15 auf dem zweiten Linearantrieb 8 angebracht ist. Auch dieser zweite Linearantrieb 8 ist mit einer Welle 19 ausgestattet, in gleicher Weise wie der erste Linearantrieb 7 (Fig. 5). Der Endbereich des zweiten Linearantriebs 8 ist mit einem Adapter 20 versehen, der auch das vordere Ende der Welle 19 abdeckt. An diesem Adapter 20 ist die Elektrode 15 befestigt. Diese Elektrode 15 ist über den CNC-gesteuerten zweiten Linearantrieb 8 gegen die kreisringförmige Bearbeitungsfläche 11 der Schleifscheibe 1 anstellbar. Hierbei bleibt zwischen der Elektrode 15 und der kreisringförmigen Bearbeitungsfläche 11 ein Spalt 21 bestehen. In diesen Spalt 21 wird das elektrolytische Kühlschmiermittel wie bereits erwähnt über in der Elektrode 15 angebrachte Bohrungen eingebracht. Beim Fliessen eines Stroms zwischen Elektrode 15 und Schleifscheibe 1 erfolgt die Auflösung der Metallbindung der Schleifscheibe, mit welchen die Schleifkörner eingebunden sind, der Kornüberstand wird dadurch vergrössert, die Schleifscheibe wird somit geschärft.

Dieser Schärfvorgang der Schleifscheibe lässt sich ohne weiteres und bei Bedarf während eines Schleifvorgangs ausführen.

Beim vorgängig beschriebenen Ausführungsbeispiel wird somit die Schleifscheibe 1 mit der Topfscheibe 14 gereinigt, während sie mit der Elektrode 15 geschärft und mit der externen Abrichteinrichtung 6 profiliert wird. Die Topfscheibe 14 kann auch so ausgebildet sein und mit der entsprechenden Umfangsgeschwindigkeit an die Schleifscheibe 1 angestellt werden, dass sowohl ein Reinigen als auch ein Profilieren der Schleifscheibe 1 erreicht werden kann. Das Profilieren der Schleifscheibe mit der externen Abrichteinrichtung 6 entfällt dann, die Schleifmaschine könnte ohne derartige Abrichteinrichtung ausgebildet sein.

Wie bereits erwähnt, lässt sich eine elektrolytische Schärfung nur bei Schleifscheiben anwenden, welche eine metallische Bindung aufweisen. Zum Konditionieren einer Schleifscheibe mit einer nicht metallischen Bindung können die Elektrode 15 und der Adapter 20 vom zweiten Linearantrieb 8, dargestellt in Fig. 4, abgenommen werden. Danach kann auf den zweiten Linearantrieb 8 in identischer Weise wie beim ersten Linearantrieb 7, eine Topfscheibe aufgesetzt werden, die mit der Welle 19 verbunden wird. Diese Topfscheibe und die Welle 19 können ebenfalls über einen entsprechend angebrachten Hydraulikmotor in Rotation versetzt werden, das An- und Abstellen der Topfscheibe dieses zweiten Linearantriebs 8 erfolgt dann in identischer Weise wie beim ersten Linearantrieb 7. Die hier aufgesetzte und als zweites Werkzeug 10 dienende Topfscheibe soll die Schleifscheibe 1 profilieren, d.h. Körnung und Härte dieser Topfscheibe sind so gewählt, dass die Körner der Schleifscheibe abgetragen werden können. Die als erstes Werkzeug 9 wirkende Topfscheibe 14 ist dann so ausgebildet, dass mit dieser ein Schärfen und Reinigen der Schleifscheibe 1 ausgeführt werden kann.

Ein Profilieren der Schleifscheibe 1 mit der Abrichteinrichtung 6 ist für diesen Fall nicht mehr erforderlich, der Profiliervorgang kann demzufolge zeitoptimaler durchgeführt werden. Auch hier könnte die Schleifmaschine ohne externe Abrichteinrichtung ausgebildet sein.

Selbstverständlich ist die Schleifmaschine in bekannter Weise so ausgestaltet, dass die durch die Konditionierung der Schleifscheibe notwendigen Korrekturen der Nullpunktlagen aller Scheiben automatisch ausgeführt werden können.

Mit dieser erfindungsgemässen Vorrichtung lässt sich die Schleifscheibe je nach Ausführung auch während der Durchführung von Schleifvorgängen in optimaler Weise konditionieren, ein Unterbruch der aufeinander folgenden Schleifvorgänge kann mindestens eingeschränkt werden, die Effizienz und die Schleifqualität werden dadurch erhöht.

## Patentansprüche

1. Schleifmaschine mit einer Vorrichtung zum Konditionieren einer topfförmigen Schleifscheibe (1) dieser Schleifmaschine zum Schleifen von Werkstücken, bei welcher die topfförmige Schleifscheibe (1) um eine Schleifscheibenachse (18) drehbar und antreibbar ist, die in einem an der Schleifmaschine angeordneten Schlitten (4) gehalten ist, und bei welcher die topfförmige Schleifscheibe (1) zur Konditionierung in Wirkverbindung mit an der Schleifmaschine angeordneten Werkzeugen (6, 9, 10) bringbar ist, **dadurch gekennzeichnet, dass** am Schlitten (4) mindestens zwei parallel zur Schleifscheibenachse (18) ausgerichtete Linearantriebe (7, 8) nebeneinander angeordnet sind, an deren Endbereichen jeweils ein Werkzeug (9, 10) derart angebracht ist, dass dieses jeweils während des Schleifvorgangs gegen die kreisringförmige Bearbeitungsfläche (11) der Schleifscheibe (1) hin anstellbar und von dieser abstellbar ist, dass das erste Werkzeug (9), das am ersten Linearantrieb (7) angebracht ist, ein Werkzeug zum Ausüben eines Teils des Konditionierens der kreisringförmigen Bearbeitungsfläche (11) der Schleifscheibe (1) ist, und dass das zweite Werkzeug (10), das am zweiten Linearantrieb (8) angebracht ist, ein Werkzeug zum Ausüben eines weiteren Teils des Konditionierens der kreisringförmigen Bearbeitungsfläche (11) der Schleifscheibe (1) ist.

2. Schleifmaschine nach Anspruch 1, **dadurch gekennzeichnet, dass** das erste Werkzeug (9) die Form einer Topfscheibe (14) aufweist, welche auf eine im ersten Linearantrieb (7) drehbar gelagerten Welle (17) aufgesetzt ist, die parallel zur Schleifscheibenachse (18) ausgerichtet ist, und die ringförmige Stirnfläche (12) der Topfscheibe (14) gegen die kreisringförmige Bearbeitungsfläche (12) der Schleifscheibe (1) gerichtet ist.

3. Schleifmaschine nach Anspruch 1 oder 2, **dadurch gekennzeichnet, dass** das zweite Werkzeug (10) eine Elektrode (15) ist, welche auf den zweiten Linearantrieb (8) aufgesetzt ist, und die so ausgebildet ist, dass sie die kreisringförmige Bearbeitungsfläche (11) über einen Teil des Umfangs abdeckt, dass die Elektrode (15) und die Schleifscheibe (1) jeweils mit einer Stromquelle verbunden sind, und dass in den Spalt (21) zwischen Elektrode (15) und Schleifscheibe (1) ein elektrolytisches Kühlschmiermittel einbringbar ist.

4. Schleifmaschine nach Anspruch 3, **dadurch gekennzeichnet, dass** der zweite Linearantrieb (8) mit einer drehbar gelagerten Welle (19) ausgestattet ist, die parallel zur Schleifscheibenachse (18) ausgerichtet ist, und dass auf dem zweiten Linearantrieb (8) ein das Wellenende abdeckender Adapter (20) anbringbar ist, an welchen die Elektrode (15) befestigbar ist.

5. Schleifmaschine nach Anspruch 4, **dadurch gekennzeichnet, dass** bei abgenommenem Adapter (20) auf die drehbar gelagerte Welle (19) des zweiten Linearantriebs (8) ein zweites Werkzeug (10) aufsetzbar ist, das die Form einer Topfscheibe aufweist, dessen ringförmige Stirnfläche gegen die kreisringförmige Bearbeitungsfläche (11) der Schleifscheibe (1) gerichtet ist.

6. Schleifmaschine nach einem der Ansprüche 2 bis 5, **dadurch gekennzeichnet, dass** die Wellen (17, 19) des ersten Linearantriebs (7) und des zweiten Linearantriebs (8) über Antriebsmittel (13) antreibbar sind.

7. Schleifmaschine nach einem der Ansprüche 2 bis 6, **dadurch gekennzeichnet, dass** die als erstes Werkzeug (9) zum Reinigen bzw. zum Reinigen und Schärfen der Schleifscheibe (1) verwendete Topfscheibe (14) weicher ist als die als zweites Werkzeug (10) zum Profilieren der Schleifscheibe (1) verwendete Topfscheibe.

8. Schleifmaschine nach einem der Ansprüche 1 bis 7, **dadurch gekennzeichnet, dass** an der Schleifmaschine eine weitere Vorrichtung (6) zum Abrichten der Schleifscheibe (1) angebracht ist, die mit einem Abrichtwerkzeug ausgestattet ist, welches zum Profilieren mit der Schleifscheibe (1) in Kontakt bringbar ist.

9. Schleifmaschine nach einem der Ansprüche 1 bis 8, **dadurch gekennzeichnet, dass** das erste Werkzeug (9) und/oder das zweite Werkzeug (10) während des Ablaufs eines Schleifvorgangs zum Schleifen eines Werkstücks über den ersten Linearantrieb (7) bzw. über den zweiten Linearantrieb (8) an die Schleifscheibe (1) anstellbar ist.

## Claims

1. Grinding machine with a device for conditioning a cup-shaped grinding wheel (1) of this grinding machine for grinding workpieces in which the cup-shaped grinding wheel (1) is rotatable and drivable about a grinding wheel axis (18) which is held in a carriage (4) disposed on the grinding machine, and in which the cup-shaped grinding wheel (1) for conditioning is able to be brought into operational connection with tools (6, 9, 10) disposed on the grinding wheel, **characterised in that** at least two linear drives (7, 8), aligned parallel to the grinding wheel axis (18), are disposed next to one another on the carriage (4), at each of the end regions of which linear drives a tool (9, 10) is disposed in such a way that this tool is able to be respectively placed against, and removed from, the annular machining surface (11) of the grinding wheel (1) during the grinding process, **in that** the first tool (9), which is attached to the first linear drive (7), is a tool for carrying out a part of the conditioning of the annular machining surface (11) of the grinding wheel (1), and **in that** the second tool (10), which is attached to the second linear drive (8), is a tool for carrying out a further part of the conditioning of the annular machining surface (11) of the grinding wheel (1).

2. Grinding machine according to claim 1, **characterised in that** the first tool (9) has the shape of a cup wheel (14), which is placed on a shaft (17) rotatably borne in the first linear drive (7), which shaft is aligned parallel to the grinding wheel axis (18), and the annular frontal area (12) of the cup wheel (14) is toward against the annular machining surface (12) of the grinding wheel (1).

3. Grinding machine according to claim 1 or 2, **characterised in that** the second tool (10) is an electrode (15), which is placed on the second linear drive (8), and which is designed such that it covers the annular machining surface (11) over a portion of the circumference, **in that** the electrode (15) and the grinding wheel (1) are each connected to a power source, and **in that** an electrolytic cooling lubricant is introducible in the gap (21) between electrode (15) and grinding wheel (1).

4. Grinding machine according to claim 3, **characterised in that** the second linear drive (8) is equipped with a rotatably borne shaft (19), which is aligned parallel to the grinding wheel axis (18), and **in that** an adapter (20), covering the shaft end, is installable on the second linear drive (8), to which adapter the electrode (15) is attachable.

5. Grinding machine according to claim 4, **characterised in that**, with adapter (20) removed, a second tool (10) is placeable on the rotatably borne shaft (19) of the second linear drive (8), which tool has the shape of a cup wheel whose annular frontal area is directed toward the annular machining surface (11) of the grinding wheel (1).

6. Grinding machine according to one of the claims 2 to 5, **characterised in that** the shafts (17, 19) of the first linear drive (7) and of the second linear drive (8) are drivable via drive means (13).

7. Grinding machine according to one of the claims 2 to 6, **characterised in that** the cup wheel (14) used as the first tool (9) for cleaning, or respectively for cleaning and sharpening the grinding wheel (1), is softer than the cup wheel used as the second tool (10) for trueing the grinding wheel (1).

8. Grinding machine according to one of the claims 1 to 7, **characterised in that** a further device (6) for dressing the grinding wheel (1) is installed on the grinding machine, which device is provided with a dresser that is able to be brought into contact with the grinding wheel (1) for trueing.

9. Grinding machine according to one of the claims 1 to 8, **characterised in that** during the course of a grinding process for grinding a workpiece the first tool (9) and/or the second tool (10) is able to be engaged on the grinding wheel (1) via the first linear drive (7), or respectively via the second linear drive (8).

## Revendications

1. Meuleuse avec un dispositif pour le dressage d'une meule cupuliforme (1) de cette meuleuse pour le meulage de pièces à usiner pour laquelle la meule cupuliforme (1) peut être entraînée et rotative autour d'un axe de meule (18), qui est maintenu dans un chariot (4) disposé sur la meuleuse, et pour laquelle la meule cupuliforme (1) est amenée pour son dressage en liaison active avec des outils (6, 9, 10) disposés sur la meuleuse, **caractérisée en ce qu'**au moins deux entraînements linéaires (7, 8) orientés parallèlement à l'axe de meule (18) sont disposés l'un à côté de l'autre sur le chariot (4), entraînements sur les zones d'extrémité desquels est disposé respectivement un outil (9, 10) de sorte que celui-ci puisse être placé pendant l'opération de meulage contre la surface d'usinage circulaire (11) de la meule (1) et peut être éloigné de cette dernière, **en ce que** le premier outil (9) qui est logé sur le premier entraînement linéaire (7), est un outil pour exercer une partie du conditionnement de la surface d'usinage circulaire (11) de la meule (1) et **en ce que** le second outil (10), qui est logé sur le second entraînement linéaire (8) est un outil pour exercer une autre partie du dressage de la surface d'usinage circulaire (11) de la meule (1).

2. Meuleuse selon la revendication 1, **caractérisée en ce que** le premier outil (9) est un disque cupuliforme (14) qui est placé sur un arbre (17) logé en rotation dans le premier entraînement linéaire (7) qui est orienté parallèlement à l'axe de meule (18), et la surface frontale annulaire (12) du disque cupuliforme est orientée vers la surface d'usinage circulaire (12) de la meule (1).

3. Meuleuse selon la revendication 1 ou 2, **caractérisée en ce que** le second outil (10) est une électrode (15) qui est placée sur le second entraînement linéaire (8), et qui est conçu de manière à recouvrir la surface d'usinage circulaire (11) sur une partie de la circonférence, **en ce que** l'électrode (15) et la meule (1) sont reliées respectivement à une source de courant et **en ce que** dans l'entrefer (21) entre l'électrode (15) et la meule (1), il est possible d'introduire un lubrifiant réfrigérant électrolytique.

4. Meuleuse selon la revendication 3, **caractérisée en ce que** le second entraînement linéaire (8) est muni d'un arbre (19) logé rotatif qui est orienté parallèlement à l'axe de meule (18) et **en ce que** sur le second entraînement linéaire (8), il est possible de placer un adaptateur (20) recouvrant l'extrémité d'arbre sur lequel peut être fixée l'électrode (15).

5. Meuleuse selon la revendication 4, **caractérisée en ce qu'**en position retirée de l'adaptateur (20) sur l'arbre (19) logé en rotation, du second entraînement linéaire (8), un second outil (10) peut être placé lequel présente la forme d'un disque cupuliforme dont la surface frontale circulaire est orientée en direction de la surface d'usinage circulaire (11) de la meule (1).

6. Meule selon l'une des revendications 2 à 5, **caractérisée en ce que** les arbres (17, 18) du premier entraînement linéaire (7) et du second entraînement linéaire (8) peuvent être entraînés par des moyens d'entraînement (13).

7. Meule selon l'une des revendications 2 à 6, **caractérisée en ce que** le disque cupuliforme (14) utilisé comme premier outil (9) pour le nettoyage, respectivement le nettoyage et l'aiguisage de la meule (1) est plus tendre que le disque cupuliforme utilisé comme second outil (1) pour le profilage de la meule (1).

8. Meule selon l'une des revendications 1 à 7, **caractérisée en ce qu'**il est prévu sur la meuleuse un autre dispositif (6) pour le dressage de la meule (1) qui est muni d'un outil de dressage amené en contact avec la meule (1) pour son profilage.

9. Meule selon l'une des revendications 1 à 8, **caractérisée en ce que** le premier outil (9) et/ou le second outil (10) peuvent être amenés contre la meule (1) par le premier entraînement linéaire (7) respectivement le second entraînement linéaire (8) pendant le déroulement d'une opération de meulage d'une pièce à usiner.
